# EUROPÄISCHE PATENTSCHRIFT

(11) **EP 2 705 244 B1**
(45) Veröffentlichungstag und Bekanntmachung des Hinweises auf die Patenterteilung: **10.05.2017**
(21) Anmeldenummer: 12710066.7
(22) Anmeldetag: 15.03.2012
(51) Int. Cl.: F02M 55/02, F02M 69/46, F02M 55/00, B23K 26/00

(54) **BRENNSTOFFVERTEILER**
FUEL DISTRIBUTOR
DISTRIBUTEUR DE COMBUSTIBLE

(30) Priorität: 02.05.2011 DE 102011075050
(43) Veröffentlichungstag der Anmeldung: 12.03.2014
(73) Patentinhaber: Robert Bosch GmbH, 70442 Stuttgart (DE)
(72) Erfinder: FEIGL, Markus, 71706 Markgroeningen (DE); UHRIG, Holger, 96117 Memmelsdorf (DE); HAUTMANN, Nikolaus, 71254 Ditzingen (DE); UHLENBROCK, Dietmar, 70439 Stuttgart (DE); GOEHNER, Martin, 71665 Vaihingen (DE)
(86) Internationale Anmeldenummer: PCT/EP2012/054505
(87) Internationale Veröffentlichungsnummer: WO 2012/150071

(56) Entgegenhaltungen:
- DE-A1-102004 037 787
- DE-A1-102008 040 782
- DE-A1-102008 057 517
- JP-A- 2001 227 430
- US-A- 5 197 435
- US-A- 5 390 638
- US-A1- 2001 042 539
- US-A1- 2008 169 364

## Beschreibung

### Stand der Technik

Die Erfindung betrifft einen Brennstoffverteiler, der insbesondere für Brennstoffeinspritzanlagen von gemischverdichtenden, fremdgezündeten Brennkraftmaschinen dient. Speziell betrifft die Erfindung das Gebiet der als Mitteldrucksysteme ausgestalteten Brennstoffeinspritzanlagen.

Bei Brennstoffeinspritzanlagen von Kraftfahrzeugen ist es denkbar, dass eine Brennstoffverteilerleiste zum Einsatz kommt, die für Hochdruckanwendungen aus Stahl oder Aluminium ausgebildet ist. Hierdurch kann eine Druckfestigkeit für Drücke von mehr als 15 MPa (150 bar) erreicht werden. Solch ein Hochdruckrail aus Stahl kann als Lötrail hergestellt werden. Hierbei dient ein Stahlrohr als Basis, an das die einzelnen Komponenten, insbesondere Verschlusskappen, Anschraubhalter, ein Hochdruckanschluss und die Schnittstellen zum Einspritzventil, angelötet werden. Diese Ausgestaltung ist allerdings mit hohen Herstellungskosten verbunden.

Ferner können Brennstoffverteilerleisten für Niederdruckanwendungen bei 0,3 MPa (3 bar) bis 0,5 MPa (5 bar) für diesbezügliche Anwendungen zum Einsatz kommen. Der Anwendungsbereich solcher Brennstoffverteilerleisten für Niederdruckanwendungen ist allerdings auf diesen Niederdruckbereich begrenzt.

Aus der DE 10 2008 040 782 A1 sind ein Bauteilverbund sowie ein Verfahren zum Herstellen eines Bauteilverbundes bekannt. Der Bauteilverbund dient besonders für Kraftfahrzeuganwendungen. Der Bauteilverbund umfasst ein erstes Bauteil mit einer festen Kontaktoberfläche und mindestens ein zweites Bauteil mit einer an der ersten Kontaktoberfläche anliegenden zweiten Kontaktoberfläche, wobei die erste Kontaktoberfläche eine mittels elektromagnetischer Strahlung erzeugte Oberflächenstruktur aufweist. Erfindungsgemäß ist vorgesehen, dass die Oberflächenstruktur eine von einer Nanostruktur überlagerte Mikrostruktur aufweist. Der bekannte Bauteilverbund zeichnet sich daher durch eine besondere Robustheit aus. Hierbei kann der Bauteilverbund zuverlässig und dauerhaft gasdicht ausgestaltet werden. Speziell dient der Bauteilverbund zum Verbinden eines Bauteils aus einem thermoplastischen Kunststoff mit einem weiteren Bauteil, insbesondere durch Umspritzen.

Bei dem aus der DE 10 2008 040 782 A1 bekannten Verfahren und dem bekannten Bauteilverbund kann die Mikrostruktur Mikrostrukturelemente mit einem Durchmesser aus einem Größenbereich zwischen etwa 1 µm bis etwa 999 µm und die Nanostruktur Nanostrukturelemente mit einem Durchmesser aus einem Größenbereich zwischen etwa 1 Nanometer und etwa 999 Nanometer aufweisen. Die erste Kontaktoberfläche kann aus Metall, einer Keramik, einem Kunststoff, insbesondere einem thermoplastischen Kunststoff oder Duroplast, bestehen. Die zweite Kontaktoberfläche kann aus Kunststoff, insbesondere einem thermoplastischen Kunststoff oder Duroplast, ausgebildet sein. Das erste Bauteil wird nach der Oberflächenstrukturierung mit dem zweiten Bauteil formschlüssig verbunden, vorzugsweise durch zumindest abschnittweises Umspritzen des ersten Bauteils mit dem zweiten Bauteil. Das Umspritzen erfolgt vorzugsweise unter einer Inertgasatmosphäre, insbesondere einer Stickstoffatmosphäre.

Aus der DE 10 2008 057 517 A1 ist bereits ein Brennstoffverteiler bekannt, der für Brennstoffeinspritzanlagen von gemischverdichtenden, fremdgezündeten Brennkraftmaschinen geeignet ist. Der Brennstoffverteiler hat einen Verteilerkörper und zumindest eine Muffe, die aus Kunststoff besteht, wobei in dem Verteilerkörper ein Brennstoffraum ausgestaltet ist. Die Muffe ist entweder als Voll-Umspritzung des gesamten Brennstoffverteilers oder als Teil-Umspritzung ausgeführt. An dem Verteilerkörper ist im Bereich der Muffe ein Durchgangskanal vorgesehen, wobei der Durchgangskanal einerseits in den Brennstoffraum des Verteilerkörpers und andererseits in einen Innenraum der Muffe mündet. Der metallische Verteilerkörper ist mit mehreren Verteilerstutzen ausgeführt, die ursprünglich als domartige Ausbuchtungen in Form von Domkuppeln ausgeformt sind. Im Fertigungsprozess werden nachfolgend die Domkuppeln abgetrennt, wodurch eine Kappungszone abfällt. Um zu verhindern, dass Kunststoff im Kunststoffumspritzungsprozess zur Ausbildung der Muffe an dem Verteilerkörper in das Innere des Verteilerkörpers eindringt, werden über Axialstempel an den Enden des Verteilerkörpers sowie im Bereich der zu spritzenden Muffen die Öffnungen des Verteilerkörpers verschlossen. Das Kunststoffspritzen erfolgt entsprechend um diese Dorne und Stempel herum, die nach dem Erkalten des Kunststoffs wieder entfernt werden. Zurück bleiben entsprechend Kunststoffkanten, die von den Stempeln abgeformt sind. Dabei entstehen jedoch keine speziellen Dichtlippen im Bereich der Verteilerstutzen an der Muffe.Aus US2008/169364A ist ein weiteres Beispiel eines Brennstoffverteilers bekannt.

### Offenbarung der Erfindung

Der erfindungsgemäße Brennstoffverteiler mit den Merkmalen des Anspruchs 1 hat den Vorteil, dass eine verbesserte, insbesondere mechanisch feste und hydraulisch dauerhaft dichte, Verbindung zwischen einer oder mehreren Muffen und einem Verteilerkörper hergestellt werden kann. Speziell kann hierbei eine ausreichende Dichtwirkung für Brennstoffe, insbesondere Benzin, bei einem Mitteldruck erreicht werden.

Durch die in den Unteransprüchen aufgeführten Maßnahmen sind vorteilhafte Weiterbildungen des im Anspruch 1 angegebenen Brennstoffverteiler möglich.

Vorteilhaft ist es, dass die Muffe auf der Basis eines thermoplastischen Kunststoffs gebildet ist. Hierbei ist ein modularer Aufbau des Brennstoffverteilers möglich. Bei der Herstellung des Brennstoffverteilers kann an einen geeigneten Verteilerkörper, insbesondere einen entsprechend lang ausgestalteten Verteilerkörper, die der Zylinderanzahl entsprechende Anzahl an Muffen angebracht werden. In der Regel sind daher mehrere gleich ausgestaltete Muffen an einem Verteilerkörper angebracht.

In vorteilhafter Weise ist der Verteilerkörper aus einem Metall oder einem Duroplast gebildet. Hierbei wird eine dauerhaft dichte Verbindung zwischen dem thermoplastischen Kunststoff der Muffe und dem Verteilerkörper erzeugt. Problematisch ist hierbei generell die unterschiedliche Wärmeausdehnung bezüglich der Muffe und des Verteilerkörpers. Außerdem ist die Haftung der beiden Materialien aneinander eher gering. Durch Ausgestalten einer strukturierten Oberfläche an einer Außenseite des Verteilerkörpers, was zumindest im Bereich der Muffe erfolgt, kann dennoch eine dichte Verbindung hergestellt werden. Hierfür kann beispielsweise mit einem UKP-Laser eine strukturierte Oberfläche in die Außenseite des Verteilerkörpers eingebracht und nachfolgend der zweite Werkstoff zur Ausgestaltung der Muffe auf diese strukturierte Oberfläche aufgespritzt werden, der sich mit der behandelten Oberfläche des ersten Werkstoffs der Muffe gut verbindet. Um die Druckfestigkeit an der Schnittstelle zwischen der Muffe und dem Verteilerkörper, beispielsweise für einen Mitteldruck zu gewährleisten, weist die Muffe die Dichtlippe auf, wobei der Durchgangskanal an der mittigen Öffnung der Dichtlippe in den Innenraum der Muffe mündet. Somit wird an dieser Stelle die Dichtwirkung erheblich verbessert. Die Dichtlippe ist nämlich vergleichsweise dünn, so dass die aus der Wärmedehnung resultierenden Kräfte geringer ausfallen. Dies gilt auch für den Fertigungsprozess selbst, bei dem der in der Regel schrumpfende Kunststoff zu gewissen Spannungen beziehungsweise Kräften führt, die auf Grund der dünnen Ausgestaltung an der Dichtlippe ebenfalls reduziert sind. Die Dichtlippe ist daher als schmale Dichtlippe ausgestaltet beziehungsweise durch eine dünne Kunststoffschicht gebildet.Die Muffe umgreift den Verteilerkörper. Hierdurch wird die Stabilität der Verbindung verbessert, wobei insbesondere der Bereich der Dichtlippe kraftentlastet wird.

Vorteilhaft ist es auch, dass der Verteilerkörper als rohrförmiger Verteilerkörper ausgestaltet ist und dass die Muffe einen Befestigungsring aufweist, der den rohrförmigen Verteilerkörper umschließt. Ferner ist es vorteilhaft, dass die Muffe eine Befestigungsbohrung aufweist. Hierdurch kann die Muffe über die Befestigungsbohrung beispielsweise an einer Brennkraftmaschine montiert werden. Da in der Regel mehrere Muffen vorgesehen sind, ergibt sich somit über die Muffen auch eine Befestigung des Verteilerkörpers an der Brennkraftmaschine. Hierdurch ist eine kompakte Ausgestaltung gewährleistet.

Ferner ist es vorteilhaft, dass an der Muffe eine Ventiltasse ausgestaltet ist und dass der Innenraum der Muffe mit der Ventiltasse verbunden ist. Somit kann der Fertigungsaufwand reduziert werden. Hierbei ist es auch vorteilhaft, dass die Muffe eine Bohrung aufweist und dass die Bohrung durch einen Verschluss verschlossen ist, der den Innenraum der Muffe begrenzt. Dies vereinfacht die Herstellung der Muffe bei einem Anspritzen der Muffe an den Verteilerkörper. Der Innenraum der Muffe kann hierbei durch eine Bohrung gebildet werden, die in vorteilhafter Weise nach dem Anspritzen verschlossen wird.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigt:
Fig. 1 einen Brennstoffverteiler in einer schematischen, räumlichen Darstellung entsprechend einem Ausführungsbeispiel der Erfindung und
Fig. 2 eine Muffe des in Fig. 1 dargestellten Brennstoffverteilers in einer schematischen Schnittdarstellung entsprechend dem Ausführungsbeispiel der Erfindung.

### Ausführungsformen der Erfindung

Fig. 1 zeigt ein Ausführungsbeispiel eines Brennstoffverteilers 1 der Erfindung in einer schematischen, räumlichen Darstellung. Außerdem sind an dem Brennstoffverteiler 1 montierte Brennstoffeinspritzventile 2, 3, 4, 5 dargestellt. Der Brennstoffverteiler 1 kann insbesondere in Form einer Brennstoffverteilerleiste 1 ausgestaltet sein. Der Brennstoffverteiler 1 eignet sich besonders für Brennstoffeinspritzanlagen von gemischverdichtenden, fremdgezündeten Brennkraftmaschinen. Speziell eignet sich der Brennstoffverteiler 1 hierbei für ein Mitteldrucksystem. Der Mitteldruck für solch ein Mitteldrucksystem kann hierbei im Bereich von 3 MPa bis 10 MPa beziehungsweise 30 bar bis 100 bar liegen. Insbesondere kann der Mitteldruck im Bereich von 5 MPa bis 7 MPa beziehungsweise 50 bar bis 70 bar liegen. Der erfindungsgemäße Brennstoffverteiler 1 eignet sich allerdings auch für andere Anwendungsfälle.

Der Brennstoffverteiler 1 weist einen Verteilerkörper 6 auf. Der Verteilerkörper 6 ist in diesem Ausführungsbeispiel als rohrförmiger Verteilungskörper 6 ausgestaltet. Innerhalb des rohrförmigen Verteilerkörpers 6 ist ein Brennstoffraum 7 gebildet. Die Enden 8, 9 des rohrförmigen Verteilerkörpers 6 werden auf geeignete Weise mit einem Verschluss und einem Hochdruckanschluss versehen.

An dem rohrförmigen Verteilerkörper 6 sind mehrere Muffen 10, 11, 12, 13 angebracht. Die Anzahl der Muffen 10 bis 13 ergibt sich hierbei durch den jeweiligen Anwendungsfall in Bezug auf die Zylinderanzahl der Brennkraftmaschine.

Der rohrförmige Verteilerkörper 6 weist eine Außenseite 14 auf, die in diesem Ausführungsbeispiel zylindermantelförmig ausgestaltet ist. Die Befestigung der Muffen 10 bis 13 ist im Folgenden am Beispiel der Muffe 10 weiter beschrieben.

Fig. 2 zeigt die Muffe 10 des Brennstoffverteilers 1 in einer schematischen Schnittdarstellung entsprechend dem Ausführungsbeispiel der Erfindung. Außerdem ist der rohrförmige Verteilerkörper 6 des Brennstoffverteilers 1 im Querschnitt dargestellt. Eine Oberfläche 15 der Außenseite 14 des rohrförmigen Verteilerkörpers 6 ist zumindest im Bereich der Muffe 10 als strukturierte Oberfläche 15 ausgestaltet. Dies kann durch eine Laserbehandlung erfolgen. Nach dem Ausgestalten der Oberfläche 15 in dem ersten Werkstoff des Verteilerkörpers 6 wird der zweite Werkstoff, der die Muffe 10 ausbildet, um den rohrförmigen Verteilerkörper 6 gespritzt. Der zweite Werkstoff verbindet sich gut mit der behandelten Oberfläche 15 des ersten Werkstoffs.

Als erster Werkstoff des Verteilerkörpers 6 kann ein Stahl oder ein Verbundfaserwerkstoff, insbesondere ein Glasfaserwerkstoff oder ein Carbonfaserwerkstoff, zum Einsatz kommen. Der zweite Werkstoff für die Muffe 10 ist vorzugsweise ein thermoplastischer Kunststoff. Die Muffe 10 ist dann auf der Basis dieses thermoplastischen Kunststoffs gebildet.

Die ausgeformte Muffe 10 weist einen Befestigungsring 16 auf, der den rohrförmigen Verteilerkörper 6 an der strukturierten Oberfläche 15 umschließt. Hierdurch können die Kräfte zwischen dem rohrförmigen Verteilerkörper 6 und der Muffe 10 vorteilhaft aufgenommen werden, ohne dass es zu einer Relativbewegung zwischen der Muffe 10 und dem Verteilerkörper 6 kommt.

Der rohrförmige Verteilerkörper 6 weist einen Durchgangskanal 20 auf, der einerseits in den Brennstoffraum 7 und andererseits in einen Innenraum 21 der Muffe 10 mündet. Die Muffe 10 weist eine Dichtlippe 22 auf. Eine Außenseite 23 der Dichtlippe 22 grenzt an die strukturierte Oberfläche 15 des rohrförmigen Verteilerkörpers 6 an. Die Dichtlippe 22 ist an ihrer Außenseite 23 mit der strukturierten Oberfläche 15 verbunden.

Der Durchgangskanal 20 führt in den Innenraum 21 der Muffe 10. Hierbei weist die Dichtlippe 22 eine mittige Öffnung 24 auf, an der der Durchgangskanal 20 in den Innenraum 21 mündet.

Da die Muffe 10 an der Dichtlippe 22 vergleichsweise dünn ausgestaltet ist, sind die im Bereich der Dichtlippe 22 zwischen der Muffe 10 und dem rohrförmigen Verteilerkörper 6 auftretenden mechanischen Spannungen beziehungsweise Kräfte, die durch die unterschiedlichen Werkstoffeigenschaften zustande kommen können, vergleichsweise gering. Dies betrifft beispielsweise unterschiedliche Wärmeausdehnungskoeffizienten des ersten Werkstoffs für den Verteilerkörper 6 und des zweiten Werkstoffs für die Muffe 10. Somit kann einerseits durch die strukturierte Oberfläche 15 die Muffe 10 dicht um den rohrförmigen Verteilerkörper 6 gespritzt werden. Durch die Dichtlippe 22 kann außerdem eine abgedichtete Verbindung realisiert werden, so dass eine Brennstoffleitung aus dem Brennstoffraum 7 in den Innenraum 21 ermöglicht ist. Die Dichtheit kann hierbei insbesondere für einen Mitteldruck gewährleistet werden.

Der Innenraum 21 der Muffe 10 ist durch eine Bohrung 25 gebildet, die durch einen Verschluss 26 verschlossen ist. Hierbei ist ein Verbindungskanal 27 vorgesehen, der von dem Innenraum 21 in eine Ventiltasse 28 der Muffe 10 führt. Somit kann Brennstoff aus dem Brennstoffraum 7 zu dem an der Ventiltasse 8 montierten Brennstoffeinspritzventil 2 geführt werden.

Eine Dicke 29 der Dichtlippe 22 beträgt etwa 0,2 mm bis etwa 1 mm. Wie in der Fig. 1 dargestellt, weisen die Muffen 10 bis 13 jeweils eine Befestigungsbohrung 30, 31, 32, 33 auf. Hierdurch ist die Befestigung des Brennstoffverteilers 1 an einer Brennkraftmaschine möglich. Da die Muffen 10 bis 13 den Verteilerkörper 6 jeweils umschließen, ist eine stabile Befestigung des rohrförmigen Verteilerkörpers 6 gewährleistet. Bei der Herstellung des Brennstoffverteilers 1 ergibt sich außerdem der Vorteil, dass durch die Umspritzung mit kurzer Zykluszeit aufwändige Arbeitsgänge, wie beispielsweise Löten, eingespart werden können. Dies reduziert die Kosten und die Entstehung von Kohlendioxid bei der Herstellung. Außerdem ermöglicht das Anspritzen der Muffen 10 bis 13 an dem rohrförmigen Verteilerkörper 6 mittels eines geeignet ausgelegten Werkzeugs eine Anpassung an unterschiedliche Zylinderabstände. Denn die Muffen 10 bis 13 können in unterschiedlichen Abständen aneinander von dem rohrförmigen Verteilerkörper 6 vorgesehen werden.

Bei der in der Fig. 1 dargestellten Muffe 10 wird an dem Befestigungsring 16 die Leitung des Brennstoffs in den Innenraum 21 der Muffe 10 mittels des Durchgangskanals 20 gewährleistet. Ferner kann ein weiterer Befestigungsring 34 vorgesehen sein, der die Halterung des Brennstoffverteilers auf dem Zylinderkopf bildet und die mechanische Verbindung zwischen dem Verteilerkörper 6 und der an der Befestigungsbohrung 30 angebrachten Befestigung gewährleistet. Hierdurch kann die Stabilität des Brennstoffverteilers 1 weiter verbessert werden. Speziell kann der Bereich der Dichtlippe 22 weiter kraftentlastet werden. Dadurch verbessert sich auch die Dichtwirkung.

Somit wird gewährleistet, dass die mechanische Verbindung zwischen der Dichtlippe 22 und der strukturierten Oberfläche 15 an dem Verteilerkörper 6 den im Betrieb auftretenden Kräften beziehungsweise mechanischen Spannungen, die durch unterschiedliche Wärmeausdehnungen zwischen den Werkstoffen und durch die mechanischen Haltekräfte verursacht sein können, standhält. Hierdurch wird eine mechanisch feste und hydraulisch dauerhaft dichte Verbindung zwischen den vorzugsweise thermoplastischen Muffen 10 bis 13 und dem rohrförmigen Verteilerkörper 6 ausgebildet. Ein Austritt von Brennstoff an der Schnittstelle wird somit verhindert.

Die Erfindung ist nicht auf die beschriebenen Ausführungsbeispiele beschränkt.

## Patentansprüche

1. Brennstoffverteiler (1), insbesondere für Brennstoffeinspritzanlagen von gemischverdichtenden, fremdgezündeten Brennkraftmaschinen, mit einem Verteilerkörper (6) und zumindest einer Muffe (10), die auf der Basis zumindest eines Kunststoffs gebildet ist, wobei in dem Verteilerkörper (6) ein Brennstoffraum (7) ausgestaltet ist, wobei an dem Verteilerkörper (6) im Bereich der Muffe (10) ein Durchgangskanal (20) vorgesehen ist, wobei der Durchgangskanal (20) einerseits in den Brennstoffraum (7) des Verteilerkörpers (6) und andererseits in einen Innenraum (21) der Muffe (10) mündet, wobei die Muffe (10) eine Dichtlippe (22) aufweist und wobei der Durchgangskanal (20) an einer mittigen Öffnung (24) der Dichtlippe (22) der Muffe (10) in den Innenraum (21) der Muffe (10) mündet,
**dadurch gekennzeichnet,**
**dass** die Muffe (10) zumindest einen Befestigungsring (16, 34) aufweist, der den Verteilerkörper (6) umschließt und aus dem die Dichtlippe (22) direkt hervorgeht, wobei die Dicke der Dichtlippe (22) zwischen 0,2 mm und 1 mm beträgt und die Dichtlippe (22) in dieser Dicke den Durchgangskanal (20) über dessen gesamten Umfang umgibt.

2. Brennstoffverteiler nach Anspruch 1,
**dadurch gekennzeichnet,**
**dass** die Muffe (10) auf der Basis eines thermoplastischen Kunststoffs gebildet ist.

3. Brennstoffverteiler nach Anspruch 1 oder 2,
**dadurch gekennzeichnet,**
**dass** der Verteilerkörper (6) zumindest im Wesentlichen aus einem Metall oder einem Duroplast oder einem Verbundfaserwerkstoff gebildet ist.

4. Brennstoffverteiler nach Anspruch 3,
**dadurch gekennzeichnet,**
**dass** an einer Außenseite (23) des Verteilerkörpers (6) zumindest im Bereich der Muffe (10) eine strukturierte Oberfläche (15) ausgestaltet ist.

5. Brennstoffverteiler nach Anspruch 4,
**dadurch gekennzeichnet,**
**dass** eine Außenseite (23) der Dichtlippe (22) zumindest im Wesentlichen mit der strukturierten Oberfläche (15) verbunden ist.

6. Brennstoffverteiler nach einem der Ansprüche 1 bis 5,
**dadurch gekennzeichnet,**
**dass** die Muffe (10) den Verteilerkörper (6) umgreift.

7. Brennstoffverteiler nach einem der Ansprüche 1 bis 6,
**dadurch gekennzeichnet,**
**dass** der Verteilerkörper (6) als rohrförmiger Verteilerkörper (6) ausgestaltet ist und dass der Befestigungsring (16, 34) den rohrförmigen Verteilerkörper (6) umschließt.

8. Brennstoffverteiler nach einem der Ansprüche 1 bis 7,
**dadurch gekennzeichnet,**
**dass** die Muffe (10) eine Befestigungsbohrung (30) aufweist.

9. Brennstoffverteiler nach einem der Ansprüche 1 bis 8,
**dadurch gekennzeichnet,**
**dass** an der Muffe (10) eine Ventiltasse (28) ausgestaltet ist und dass der Innenraum (21) der Muffe (10) mit der Ventiltasse (28) verbunden ist.

10. Brennstoffverteiler nach einem der Ansprüche 1 bis 9,
**dadurch gekennzeichnet,**
**dass** die Muffe (10) eine Bohrung (25) aufweist und dass die Bohrung (25) durch einen Verschluss (26) verschlossen ist, der den Innenraum (21) der Muffe (10) begrenzt.

## Claims

1. Fuel distributor (1), in particular for fuel injection systems of mixture-compressing, applied-ignition internal combustion engines, having a distributor body (6) and having at least one sleeve (10) which is formed on the basis of at least one plastic, wherein a fuel chamber (7) is formed in the distributor body (6), wherein a passage duct (20) is provided on the distributor body (6) in the region of the sleeve (10), wherein the passage duct (20) opens at one side into the fuel chamber (7) of the distributor body (6) and at the other side into an interior space (21) of the sleeve (10), wherein the sleeve (10) has a sealing lip (22), and wherein the passage duct (20) opens into the interior (21) of the sleeve (10) at a central opening (24) of the sealing lip (22) of the sleeve (10),
**characterized**
**in that** the sleeve (10) has at least one fastening ring (16, 34) which surrounds the distributor body (6) and which extends directly from the sealing lip (22), wherein the thickness of the sealing lip (22) is between 0.2 mm and 1 mm, and the sealing lip (22), with this thickness, surrounds the passage duct (20) over its entire circumference.

2. Fuel distributor according to Claim 1, **characterized**
**in that** the sleeve (10) is formed on the basis of a thermoplastic material.

3. Fuel distributor according to Claim 1 or 2,
**characterized**
**in that** the distributor body (6) is formed at least substantially from a metal or from a thermoset or from a fibre composite material.

4. Fuel distributor according to Claim 3,
**characterized**
**in that** a structured surface (15) is formed on an outer side (23) of the distributor body (6) at least in the region of the sleeve (10).

5. Fuel distributor according to Claim 4,
**characterized**
**in that** an outer side (23) of the sealing lip (22) is connected at least substantially to the structured surface (15).

6. Fuel distributor according to one of Claims 1 to 5,
**characterized**
**in that** the sleeve (10) engages around the distributor body (6).

7. Fuel distributor according to one of Claims 1 to 6,
**characterized**
**in that** the distributor body (6) is in the form of a tubular distributor body (6), and in that the fastening ring (16, 34) surrounds the tubular distributor body (6).

8. Fuel distributor according to one of Claims 1 to 7,
**characterized**
**in that** the sleeve (10) has a fastening bore (30).

9. Fuel distributor according to one of Claims 1 to 8,
**characterized**
**in that** a valve cup (28) is formed on the sleeve (10), and in that the interior (21) of the sleeve (10) is connected to the valve cup (28).

10. Fuel distributor according to one of Claims 1 to 9,
**characterized**
**in that** the sleeve (10) has a bore (25), and in that the bore (25) is closed off by means of a closure (26) which delimits the interior (21) of the sleeve (10).

## Revendications

1. Distributeur de combustible (1), en particulier pour installations d'injection de combustible de moteurs à combustion interne à compression de mélange et allumage par étincelle, comprenant un corps de distributeur (6) et au moins un silencieux (10) qui est formé à base d'au moins une matière plastique, une chambre de combustion (7) étant réalisée dans le corps de distributeur (6), un conduit de passage (20) étant prévu au niveau du corps de distributeur (6) dans la région du silencieux (10), le conduit de passage (20) débouchant d'une part dans la chambre de combustion (7) du corps de distributeur (6) et d'autre part dans un espace interne (21) du silencieux (10), le silencieux (10) présentant une lèvre d'étanchéité (22) et le conduit de passage (20) débouchant au niveau d'une ouverture centrale (24) de la lèvre d'étanchéité (22) du silencieux (10) dans l'espace interne (21) du silencieux (10),
**caractérisé en ce que**
le silencieux (10) présente au moins une bague de fixation (16, 34) qui entoure le corps de distribution (6) et hors de laquelle fait saillie directement la lèvre d'étanchéité (22), l'épaisseur de la lèvre d'étanchéité (22) étant comprise entre 0,2 mm et 1 mm et la lèvre d'étanchéité (22) entourant dans cette épaisseur le conduit de passage (20) sur toute sa périphérie.

2. Distributeur de combustible selon la revendication 1,
**caractérisé en ce que**
le silencieux (10) est formé à base d'une matière plastique thermoplastique.

3. Distributeur de combustible selon la revendication 1 ou 2,
**caractérisé en ce que**
le corps de distributeur (6) est formé au moins essentiellement d'un métal ou d'un plastique thermodurcissable ou d'un matériau renforcé par des fibres.

4. Distributeur de combustible selon la revendication 3,
**caractérisé en ce**
**qu'**une surface structurée (15) est réalisée au niveau d'un côté extérieur (23) du corps de distributeur (6) au moins dans la région du silencieux (10).

5. Distributeur de combustible selon la revendication 4,
**caractérisé en ce**
**qu'**un côté extérieur (23) de la lèvre d'étanchéité (22) est connecté au moins essentiellement à la surface structurée (15).

6. Distributeur de combustible selon l'une quelconque des revendications 1 à 5,
**caractérisé en ce que**
le silencieux (10) vient en prise autour du corps de distributeur (6).

7. Distributeur de combustible selon l'une quelconque des revendications 1 à 6,
**caractérisé en ce que**
le corps de distributeur (6) est réalisé sous forme de corps de distributeur tubulaire (6) et **en ce que** la bague de fixation (16, 34) entoure le corps de distributeur tubulaire (6).

8. Distributeur de combustible selon l'une quelconque des revendications 1 à 7, **caractérisé en ce que** le silencieux (10) présente un alésage de fixation (30).

9. Distributeur de combustible selon l'une quelconque des revendications 1 à 8,
**caractérisé en ce**
**qu'**une coupelle de soupape (28) est réalisée au niveau du silencieux (10) et en ce que l'espace interne (21) du silencieux (10) est connecté à la coupelle de soupape (28).

10. Distributeur de combustible selon l'une quelconque des revendications 1 à 9,
**caractérisé en ce que**
le silencieux (10) présente un alésage (25) et **en ce que** l'alésage (25) est fermé par une fermeture (26) qui limite l'espace interne (21) du silencieux (10).
